# EUROPÄISCHE PATENTSCHRIFT

(11) **EP 4 136 714 B1**
(45) Veröffentlichungstag und Bekanntmachung des Hinweises auf die Patenterteilung: **05.11.2025**
(21) Anmeldenummer: 21723120.8
(22) Anmeldetag: 12.04.2021
(51) Int. Cl.: H01R 13/6583, H01R 13/627, H01R 13/633

(54) **RUNDSTECKVERBINDER MIT SCHIRMANBINDUNG**
ROUND PLUG CONNECTOR COMPRISING A SHIELD CONNECTION
CONNECTEUR À FICHE RONDE COMPRENANT UN RACCORD DE BLINDAGE

(30) Priorität: 15.04.2020 DE 102020110291
(43) Veröffentlichungstag der Anmeldung: 22.02.2023
(73) Patentinhaber: HARTING Electric Stiftung & Co. KG, 32339 Espelkamp (DE)
(72) Erfinder: BENZIN, Marian, 32339 Espelkamp (DE)
(74) Vertreter: Eisenführ Speiser
(86) Internationale Anmeldenummer: PCT/DE2021/100328
(87) Internationale Veröffentlichungsnummer: WO 2021/209091

(56) Entgegenhaltungen:
- EP-A1- 3 203 591
- DE-A1- 2 528 186
- GB-A- 1 032 946

## Beschreibung

Die Erfindung geht aus von einem Rundsteckverbinder mit Schirmanbindung, insbesondere für Rundsteckverbinder mit einer Push-Pull Verriegelung nach der Gattung des unabhängigen Anspruchs 1.

Derartige Rundsteckverbinder werden benötigt, um Kabel, insbesondere beinhaltend elektrisch leitende Adern, mit Geräten und/ oder anderen Kabeln zu verbinden. Besonders im Bereich der Datenübertragung sind Kabel und Steckverbinder gefordert, welche eine hohe elektromagnetische Verträglichkeit (EMV) aufweisen. Dazu werden Kabel und z.T. darin enthaltene Adern mit leitfähigem Draht, Drahtgeflecht und/ oder Folie ummantelt. Um diese Schirmung mit einem Steckverbinder zu übertragen, werden verschiedene Mittel zur Schirmanbindung eingesetzt.

### Stand der Technik

Im Stand der Technik werden bevorzugt federnde Elemente aus elektrisch leitenden Materialien eingesetzt, um einen elektromagnetischen Schirm von einem elektrisch leitenden Kabel über einen Steckverbinder auf einen Gegensteckverbinder zu übertragen.

Besonders bei Rundsteckverbindern bieten sich der Einsatz von Federscheiben üblicherweise an. Ganz besonders beliebt ist bei Rundsteckverbindern der Einsatz von Wellfederscheiben zur Schirmanbindung.

Nachteilig beim Einsatz von Federscheiben, einschließlich Wellfederscheiben ist die mangelnde Einsatzsicherheit bei Rundsteckverbindern mit einer sogenannten Push-Pull-Verriegelung. Durch die Funktionsweise der Verriegelung kann mit einfachen Federscheiben nicht hinreichend sichergestellt werden, dass auch im Betrieb und den dabei möglicherweise auftretenden Vibrationen die Schirmanbindung sicher gewährleistet ist.

Das Deutsche Patent- und Markenamt hat in der Prioritätsanmeldung zu vorliegender Anmeldung den folgenden Stand der Technik recherchiert:
DE 25 28 186 A1, GB 1 032 946 A und US 4,423,919 A. EP 3 203 591 A1 offenbart einen Rundsteckverbinder mit einem ringförmigen Schirmfederkontakt und einer Push-Pull-Verriegelung.

### Aufgabenstellung

Die Aufgabe der Erfindung besteht darin, bekannte Rundsteckverbinder mit Push-Pull Verriegelung um ein Element zur Schirmanbindung auszurüsten, welches einfach und kosteneffektiv herzustellen und zuverlässig einsetzbar ist.

Die Aufgabe wird durch den Gegenstand des unabhängigen Anspruchs gelöst.

Vorteilhafte Ausgestaltungen der Erfindung sind in den Unteransprüchen und der folgenden Beschreibung angegeben.

Die erfindungsgemäße Ausführungsform schlägt einen Rundsteckverbinder zum lösbaren Verbinden von Leitungen vor, aufweisend zumindest ein Gehäuseelement zur Aufnahme zumindest eines Isolierkörpers und zumindest eines Verriegelungselements zur lösbaren Verbindung mit einem Gegensteckverbinder. Dabei nimmt das Gehäuseelement zumindest ein umlaufendes Federelement auf. Das Federelement ist zur Anbindung eines elektromagnetischen Schirms aus einem elektrisch leitfähigen Material gefertigt und zeichnet sich dadurch aus, dass das Federelement zumindest einen, in zumindest einer Vertiefung im Gehäuseelement gehaltenen Ring und zumindest einen im Wesentlichen axial verlaufenden Flügel aufweist. Dabei weist das Federelement eine Anzahl von Flügeln auf, welche identisch mit der Anzahl der Verriegelungselemente ist, wobei die Anzahl größergleich zwei ist. Bevorzugt ist das Federelement mit drei, vier oder fünf Flügeln ausgeführt. Insbesondere ist eine Ausführungsform mit zumindest sechs Flügeln vorgesehen. Diese Ausführungsform ermöglicht sowohl eine sichere Verriegelung des Rundsteckverbinders mit einem Gegensteckverbinder, als auch eine stabile Schirmanbindung. Die Flügel des Federelements und die gleiche Anzahl von Verriegelungselementen alternieren dabei erfindungsgemäß umlaufend an dem Umfang des Gehäuseelements. Sowohl die Schirmanbindung als auch die Verriegelung des Rundsteckverbinders mit einem Gegensteckverbinder wird auf diese Weise vorteilhaft verstärkt. Diese Ausführungsform ist ganz besonders vorteilhaft bei dem Einsatz eines Push-Pull-Verriegelungsmechanismus. Die Verriegelungselemente und/oder die Verriegelungsformen des Gegensteckverbinders gelangen auf diese Weise sicher sowohl mit den Verriegelungselementen des Rundsteckverbinders als auch mit dessen Federelement in Kontakt. Insbesondere sieht diese Ausführungsform vor, dass ein radial umlaufender Rasthaken des Gegensteckverbinders mit den Verriegelungselementen des Rundsteckverbinders in verriegelnden Eingriff bringbar ist, wobei das Federelement zwischen den Verriegelungselementen an ebendiesen Rasthaken des Gegensteckverbinders anliegen und somit die Anbindung des Schirms sicherstellen.

Unter dem Betriff "Leitungen" sind bevorzugt elektrisch leitende Adern eines Kabels gemeint. Darüber hinaus kann eine optische Signalleitung oder eine Kombination aus elektrisch leitender Ader und/ oder optischer Signalleitung und/ oder einer Fluidleitung eingesetzt werden. Als "Gehäuseelement" ist insbesondere zumindest ein elektrisch leitender Bestandteil des Rundsteckverbinders gemeint, welcher sich im Verbindungsbereich mit einem Gegensteckverbinder befindet. Ganz besonders bevorzugt ist das Gehäuseelement als metallische Hülse ausgebildet. Zur Verbindung mit einem Leiter und/ oder einem Leiter aufweisenden Kabel kann ein Rundsteckverbinder verschiedene Gehäuseelemente aufweisen, beispielsweise eine Überwurfmutter zur Verbindung des Rundsteckverbinders mit einer Zugentlastung und/ oder einem Kabelabgang.

Als Isolierkörper werden üblicherweise Kunststoffzylinder eingesetzt, welche zumindest eine Durchgangsöffnung zur Aufnahme von zumindest einem Kontaktelement aufweisen. Das Kontaktelement stellt die Verbindung der elektrischen und/ oder optischen und/ oder fluiden Übertragung mit einem korrespondierenden Kontaktelement her. Das korrespondierende Kontaktelement befindet sich üblicherweise in einem zum Rundsteckverbinder korrespondierenden Gegensteckverbinder oder in einem korrespondierenden Anbaugehäuse.

Als Verriegelungselement ist ein Bauteil gemeint, welches mit dem Gegensteckverbinder derart in Wechselwirkung tritt, dass ein unerwünschtes Lösen der Steckverbindung verhindert wird. Besonders vorteilhaft kommt das erfindungsgemäße Federelement zur Schirmanbindung bei dem Einsatz eines sogenannten Push-Pull-Verriegelungsmechanismus zur Geltung. Derartige Verriegelungsmechanismen sind mit Rastformen ausgeführt, sodass bei dem Zusammenstecken der Steckverbinder die jeweiligen Rastformen miteinander interagieren. Durch Löseformen, beispielsweise Fanghaken, in zumindest einem der Steckverbinder lässt sich diese Verbindung durch Aufwenden einer Zugkraft an dem dafür vorgesehenen Gehäuseelement einfach lösen. Dabei greifen die Löseformen beispielsweise an zumindest einem Verriegelungselement an und lösen dieses aus dem korrespondierenden Verriegelungselement.

Das erfindungsgemäße Federelement ist aus einem elektrisch leitfähigen Material gefertigt. Besonders wird das Federelement aus metallischen Werkstoffen gefertigt, insbesondere sind kupferhaltige Legierungen vorgesehen, ganz besonders bevorzugt ist der Einsatz von Kupfer-Beryllium-Legierungen.

Als Vertiefung ist im Rahmen der Erfindungsmeldung zunächst zumindest eine radiale Nut zu verstehen, in der zumindest ein Ring des Federelements eingesetzt werden kann. Besonders vorteilhaft ist die Vertiefung weiterhin mit zumindest einer, im Wesentlichen axial angeordneten Tasche ausgeführt, welche dazu ausgelegt sind, den Flügel des Federelements zumindest teilweise in sich aufzunehmen.

Eine bevorzugte Ausführungsform schlägt vor, dass der Flügel des Federelements entgegen der Steckrichtung des Rundsteckverbinders ausgerichtet ist, sodass der Ring in Richtung des Gegensteckverbinders weist. Damit ist gemeint, dass bei einem Steckvorgang des Rundsteckverbinders mit einem Gegensteckverbinder der Gegensteckverbinder in jedem Fall zunächst über den Ring des Federelements geführt wird, bevor der Flügel des Federelements erreicht und kontaktiert wird.

Diese Ausführungsform vereinfacht den Steckvorgang des Rundsteckverbinders mit einem Gegensteckverbinder und ermöglicht eine sichere Kontaktierung des Gegensteckverbinders mit dem Federelement.

Eine clevere Ausführungsform sieht vor, dass der Flügel zumindest eine konkave Wölbung aufweist, welche im Wesentlichen außerhalb eines gedachten Zylinders verläuft, dessen Grundfläche durch den Innendurchmesser des Ringes gebildet ist.

Damit ist gemeint, dass der an dem Ring angeordnete Flügel derart ausgeformt ist, dass er sich von dem Gehäuseelement und dem Ring des Federelements entfernt. Nach Erreichen einer maximalen Auslenkung verläuft der Flügel weiterhin von dem Ring weg, allerdings zumindest teilweise wieder zu dem Gehäuseelement hin. Diese Ausführungsform vereinfacht nicht nur den Steckvorgang des Rundsteckverbinders mit einem Gegensteckverbinder, sondern ebenfalls den Lösevorgang der Steckverbindung, da Verriegelungselemente auf einfache Weise über das Federelement hinweg geführt werden.

In einer geschickten Ausführungsform weist der Flügel zumindest eine konkave Wölbung auf, deren höchste Auslenkung im Wesentlichen außerhalb eines gedachten Zylinders verläuft, dessen Grundfläche durch den Außendurchmesser des Ringes gebildet ist. Diese Ausführungsform sorgt für eine sichere Kontaktierung des Gegensteckverbinders mit dem Federelement. Somit wird die Schirmanbindung auf einfache und effektive Weise sichergestellt. Idealerweise ist der Flügel des Federelements dabei derart ausgeformt, dass der Rundsteckverbinder an zwei Stellen des Gehäuseelements mit dem Federelement in Berührung steht. Die erste Kontaktstelle zwischen Gehäuseelement und Federelement stellt dabei der Ring des Federelements dar. Die zweite Kontaktstelle ergibt sich in gestecktem Zustand des Rundsteckverbinders mit einem Gegensteckverbinder. Dabei sorgt die höchste Auslenkung des Flügels für einen Kontakt des Flügels mit dem Gegensteckverbinder. Diese Kontaktstelle wiederum drückt den Flügel in Richtung des Gehäuseelements des Rundsteckverbinders, sodass das Ende des Flügels mit dem Gehäuseelement in Kontakt gerät, wodurch die zweite Kontaktstelle zumindest hergestellt, vorzugsweise verstärkt wird.

Eine Ausführungsform sieht vor, dass das Federelement zumindest durch den Ring mit dem Gehäuseelement in elektrisch leitender Verbindung steht und zumindest mit einer Auslenkung des Flügels mit dem Gegensteckverbinder in elektrisch leitender Verbindung steht. Diese Ausführungsform ermöglicht den Einbau bei verringertem Bauraum, in dem der Flügel grade so lang ausgeführt ist, dass eine Wölbung angeformt werden kann. Dabei wird das Ende des Flügels jedoch auch im gesteckten Zustand nicht an das Gehäuseelement des Steckverbinders gepresst. Das Ende des Flügels ist also freischwebend ausgeführt. Diese Ausführung ermöglicht insbesondere eine leichtere Steckbarkeit des Rundsteckverbinders mit einem Gegensteckverbinder.

Besonders bevorzugt wird eine Ausführungsform, die das Federelement zumindest durch den Ring und zumindest einen Endbereich des Flügels mit dem Gehäuseelement in elektrisch leitender Verbindung steht und zumindest mit einer Auslenkung des Flügels mit dem Gegensteckverbinder in elektrisch leitender Verbindung steht. Diese Ausführungsform baut grundsätzlich etwas länger aus, als die zuvor erwähnte Ausführungsform, bietet jedoch den Vorteil einer sichereren Kontaktierung von Rundsteckverbinder, beziehungsweise dem Gehäuseelement des Rundsteckverbinders und dem eingesetzten Gegensteckverbinder.

In einer scharfsinnigen Ausführungsform weist das Federelement zumindest einen Ring auf, dessen Flügel um zumindest 60° entgegen der Steckrichtung umgeformt an dem Ring angeordnet ist. Diese Ausführungsform ermöglicht einen festeren Sitz des Federelements am Gehäuseelement des Rundsteckverbinders, wodurch auch eine Ausführungsform mit freischwebendem Flügel einfacher und sicherer eingesetzt werden kann. Insbesondere wird hierbei ein Federelement vorgeschlagen, dessen Flügel im Wesentlichen um 90° an dem Ring umgeformt sind. Als Umformen sind besonders Biegeverfahren gemeint, insbesondere das Rollbiegen, das Gesenkbiegen oder ein freies Biegen und/oder Runden, denkbarer Weise allerdings auch das Walzen. Die Anwendung weiterer Umformverfahren ist denkbar und dem Fachmann üblicherweise bekannt. Somit ergibt sich ein konzentrisch zur Längsachse ausgerichteter Ring des Federelements mit zumindest einem zumindest im Wesentlichen axial verlaufenden Flügel.

Eine raffinierte Ausführungsform sieht darüber hinaus vor, dass das Federelement in einer Vertiefung im Gehäuseelement angeordnet ist, wobei der Ring in einer weiteren Vertiefung im Gehäuseelement eingesetzt ist. Damit ist gemeint, dass insbesondere bei einem konzentrisch ausgerichteten Ring mit axial ausgerichtetem Flügel das Federelement im Wesentlichen in einer Vertiefung im Gehäuseelement aufgenommen ist, wobei der Ring in einer weiteren Vertiefung, insbesondere einer umlaufenden Nut, angeordnet ist. Durch diese Vertiefung in der Vertiefung kann eine besonders vorteilhafte Kontaktierung des Federelements mit dem Gehäuseelement des Rundsteckverbinders hergestellt werden. Darüber hinaus ist es einfacher, einen erfindungsgemäßen Flügel freischwebend gelagert in dem Rundsteckverbinder anzuordnen.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines erfindungsgemäßen Rundsteckverbinders;
- Fig. 2: eine perspektivische Darstellung eines erfindungsgemäßen Federelements zur Schirmanbindung;
- Fig. 3: ein Teilschnitt mit Fokus auf die Schirmanbindung mit einem Federelement aufweisend einen konkaven Flügel im gesteckten Zustand;
- Fig. 4: ein Teilschnitt mit Fokus auf die Schirmanbindung mit einem Federelement aufweisend einen konkaven, schwebend gelagerten Flügel im gesteckten Zustand;
- Fig. 5: eine perspektivische Darstellung eines alternativen, erfindungsgemäßen Rundsteckverbinders;
- Fig. 6: eine perspektivische Darstellung eines alternativen, erfindungsgemäßen Federelements zur Schirmanbindung;
- Fig. 7: ein Teilschnitt mit Fokus auf die Schirmanbindung mit einem alternativen Federelement, aufweisend einen konkaven Flügel im gesteckten Zustand;
- Fig. 8: ein Teilschnitt mit Fokus auf die Schirmanbindung mit einem alternativen Federelement, aufweisend einen konkaven, schwebend gelagerten Flügel im gesteckten Zustand;

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Richtungsangaben wie "oben", "unten", "links", "rechts", "vorne" und "hinten" beziehen sich auf die jeweiligen Darstellungen und können in Bezug auf die dargestellten Elemente variieren.

Die Figur 1 zeigt den Steckbereich eines erfindungsgemäßen Rundsteckverbinders 1, wobei der Rundsteckverbinder 1 zumindest zwei Gehäuseelemente 2 und 2' aufweist. Dabei nimmt das Gehäuseelement 2 einen Isolierkörper 3 auf. Vertiefungen im Gehäuseelement 2 nehmen die Verriegelungselemente 4 entlang des Umfangs des Gehäuseelements 2 auf. Die Verriegelungselemente 4 sind als Rasthaken ausgebildet und für einen Push-Pull Verriegelungsmechanismus vorgesehen. Ebenfalls vom Gehäuseelement 2 aufgenommen ist das Federelement 6 zur Schirmanbindung zu erkennen. Das Federelement 6 befindet sich in einer im Wesentlichen kongruenten Vertiefung 7, wobei ein Teil der Vertiefung 7 einen umlaufenden Ring 8 des Federelements 6 aufnimmt. Die Flügel 9 des Federelements 6 verweilen zwischen den Verriegelungselementen 4 in taschenförmigen Bereichen der Vertiefung 7. Weiterhin ist zu erkennen, dass die Verriegelungselemente 4 und die Flügel 9 des Federelements 6 umlaufend am Gehäuseelement 2 alternieren. Ebenfalls wird deutlich, dass die an dem Ring 8 des Federelements 6 angeordneten Flügel 9 entgegen der Steckrichtung R_{S} ausgerichtet sind. Um die Verriegelungselemente 4 von dem Federelement 6 zu trennen, sind in der dargestellten Ausführungsform des Rundsteckverbinders 1 Stege an dem Gehäuseelement 2 zu erkennen, welche sich durch die Vertiefungen der Verriegelungselemente 4 und der Vertiefung 7 für das Federelement 6 ergeben.

In der Figur 2 ist ein erfindungsgemäßes Federelement 6 dargestellt, wodurch der Aufbau des Federelements 6 deutlich zu erkennen ist. Das beispielsweise durch ein Stanzverfahren hergestellte Federelement 6 weist zunächst einen Ring 8 auf, welcher über einen Spalt verfügt. Dieser Spalt ergibt sich aus dem Herstellungsverfahren und dem Folgenden Umformverfahren, beispielsweise einem Walzverfahren oder einem Rollbiegeverfahren. Die für die Kontaktierung des Gegensteckverbinders 5 vorgesehenen Flügel 9 sind stoffschlüssig mit dem Ring 8 verbunden. Dazu werden die Flügel 9 üblicherweise bei dem Stanzverfahren angeformt, beziehungsweise an dem Ring 8 belassen. Während eines Umformverfahrens erhalten die Flügel 9 ihre nach außerhalb gerichtete, konkave Form. Grundsätzlich können die Flügel 9 mit stoffschlüssigen Verfahren mit dem Ring 8 verbunden werden, beispielsweise durch Lötverfahren oder Schweißverfahren. Die Flügel 9 bleiben im Wesentlichen außerhalb eines gedachten Zylinders, dessen Durchmesser den Innendurchmesser d_{I} des Ringes annimmt. Die Flügel 9 weisend jeweils ein Ende auf, wobei die Enden in einer bevorzugten Ausführungsform innerhalb eines gedachten Hohlzylinders verweilen, dessen Grundfläche im Wesentlichen durch den Außendurchmesser d_{A} und den Innendurchmesser d_{I} des Rings 8 darstellbar sind.

Die Figur 3 und die Figur 4 zeigen einen grundsätzlich vergleichbaren Aufbau einer Steckverbindung, aufweisend einen Steckverbinder 1 und einen Gegensteckverbinder 5. Dabei unterscheiden sich jedoch die Ausführungsformen der Federelemente 6. In der Figur 3 ist das Federelement 6 mit einem Flügel 9 dargestellt, welcher sich vom Ring 8 bis hin zum Gehäuseelement 2' erstreckt. Dabei tritt das entgegen der Steckrichtung R_{S} angeordnete Ende des Flügels 9 zumindest ansatzweise in Kontakt mit dem Gehäuseelement 2. In der Figur 4 ist ein, im Vergleich zum Flügel 9, kürzerer Flügel 9' dargestellt. Dieser Flügel 9' kontaktiert das Gehäuseelement 2 nicht. Das Federelement 6 kontaktiert das Gehäuseelement 2 nur durch den Ring 8. Der Flügel 9' ist trotz der verkürzten Bauweise durch den Ring 8 in sicherer Position am Gehäuseelement 2 gehalten und kann eine ähnlich sichere Schirmanbindung ermöglichen. Besonders deutlich wird in beiden Figuren die konkave Form der sich unterscheidenden Flügel 9 und 9' der Federelemente 6. Ebenso verdeutlichen die Figuren 3 und 4, warum die konkaven Flügel 9 und 9' den Steckvorgang zwischen dem Rundsteckverbinder 1 und dem Gegensteckverbinder 5 vereinfachen. Der Rasthaken 10 im Gegensteckverbinder 5 wird durch die konkave Ausführungsform der Federelemente 6 über die Flügel 9 und 9' geleitet. Sowohl beim Steckvorgang, als auch beim Lösevorgang der Steckverbindung hemmen die Federelemente 6 die Vorgänge nicht oder zumindest in verringertem Ausmaß.

Die Figuren 5 bis 8 verdeutlichen eine alternative Ausführungsform des Rundsteckverbinders 1. Dabei ist zunächst ein im Wesentlichen identischer Aufbau des Rundsteckverbinders 1 festzustellen. Durch die alternative Ausführungsform des Federelements 6' jedoch ist auch eine Änderung im Gehäuseelement 2 notwendig. Da das Federelement 6' einen Ring 8' aufweist, welcher von Form und Ausrichtung an einen Sicherungsring erinnert, bietet es sich an, die Vertiefung 7 mit einer weiteren Vertiefung 7' zu versehen. Dazu bietet sich an, die Vertiefung 7' als zum Ring 8' im Wesentlichen kongruente Nut auszuformen. Damit die Flügel 9 weiterhin im Wesentlichen axial verlaufen, müssen diese an dem Ring 8' umgeformt werden. Hierzu bietet sich ein Senkbiegeverfahren an. Damit die Flügel 9 weiterhin an dem Gehäuseelement 2 des Rundsteckverbinders 1 im Wesentlichen axial ausgerichtet sind, müssen die Flügel 9 an dem Ring 8' mit zumindest einem Winkel von größergleich 45° angeformt sein. Besonders bevorzugt wird ein Winkel von größergleich 60°, insbesondere ein Winkel von im Wesentlichen 90° ausgewählt. Der in der bevorzugt als Nut ausgeführten Vertiefung 7' eingreifende Ring 8' sichert das Federelement 6' in besonders vorteilhafter Weise in axialer Richtung.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Rundsteckverbinder mit Schirmanbindung

### Bezugszeichenliste

- 1: Rundsteckverbinder
- 2: Gehäuseelement
- 3: Isolierkörper
- 4: Verriegelungselement
- 5: Gegensteckverbinder
- 6: Federelement
- 7: Vertiefung
- 8: Ring
- 9: Flügel
- 10: Rasthaken

- R_{S}: Steckrichtung
- d_{A}: Außendurchmesser
- d_{I}: Innendurchmesser

## Patentansprüche

1. Rundsteckverbinder (1) zum lösbaren Verbinden von Leitungen aufweisend zumindest ein Gehäuseelement (2) zur Aufnahme zumindest eines Isolierkörpers (3) und zumindest eines Verriegelungselements (4) zur lösbaren Verbindung mit einem Gegensteckverbinder (5), wobei das Gehäuseelement (2) zumindest ein umlaufendes Federelement (6) aufnimmt und wobei das Federelement (6) zur Anbindung eines elektromagnetischen Schirms aus einem elektrisch leitfähigen Material gefertigt ist,
wobei das Federelement (6) zumindest einen in einer umlaufenden Vertiefung (7) des Gehäuseelements (2) gehaltenen Ring (8) und zumindest einen im Wesentlichen axial verlaufenden Flügel (9) aufweist,
**dadurch gekennzeichnet, dass**
das Federelement (6) eine Anzahl von Flügeln (9) aufweist, welche identisch mit der Anzahl der Verriegelungselemente (4) ist, wobei die Anzahl größergleich zwei ist und wobei die Flügel (9) des Federelements (6) und die Verriegelungselemente (4) umlaufend an dem Umfang des Gehäuseelements (2) alternieren.

2. Rundsteckverbinder (1) nach Anspruch 1
**dadurch gekennzeichnet, dass**
der Flügel (9) entgegen der Steckrichtung (R_{S}) des Rundsteckverbinders (1) ausgerichtet ist, sodass der Ring (8) in Richtung des Gegensteckverbinders (5) weist.

3. Rundsteckverbinder (1) nach einem der vorstehenden Ansprüche **dadurch gekennzeichnet, dass**
der Flügel (9) zumindest eine konkave Wölbung aufweist, welche im Wesentlichen außerhalb eines gedachten Zylinders verläuft, dessen Grundfläche durch den Innendurchmesser (d_{I}) des Ringes (8) gebildet ist.

4. Rundsteckverbinder (1) nach einem der vorstehenden Ansprüche **dadurch gekennzeichnet, dass**
der Flügel (9) zumindest eine konkave Wölbung aufweist, deren höchste Auslenkung im Wesentlichen außerhalb eines gedachten Zylinders verläuft, dessen Grundfläche durch den Außendurchmesser (d_{A}) des Ringes (8) gebildet ist.

5. Rundsteckverbinder (1) nach einem der vorstehenden Ansprüche **dadurch gekennzeichnet, dass**
das Federelement (6) zumindest durch den Ring (8) mit dem Gehäuseelement (2) in elektrisch leitender Verbindung steht und zumindest mit einer Auslenkung des Flügels (9) mit dem Gegensteckverbinder (5) in elektrisch leitender Verbindung steht.

6. Rundsteckverbinder (1) nach einem der vorstehenden Ansprüche **dadurch gekennzeichnet, dass**
das Federelement (6) zumindest durch den Ring (8) und zumindest einen Endbereich des Flügels (9) mit dem Gehäuseelement (2) in elektrisch leitender Verbindung steht und zumindest mit einer Auslenkung des Flügels (9) mit dem Gegensteckverbinder (5) in elektrisch leitender Verbindung steht.

7. Rundsteckverbinder (1) nach einem der vorstehenden Ansprüche **dadurch gekennzeichnet, dass**
das Federelement (6) zumindest einen Ring (8) aufweist, dessen Flügel (9) um zumindest 60° entgegen der Steckrichtung (R_{S}) umgeformt an dem Ring (8) angeordnet ist.

8. Rundsteckverbinder (1) nach einem der vorstehenden Ansprüche **dadurch gekennzeichnet, dass**
das Federelement (6) in einer Vertiefung (7) im Gehäuseelement (2) angeordnet ist, wobei der Ring (8) in einer weiteren Vertiefung (7') im Gehäuseelement (2) eingesetzt ist.

## Claims

1. Circular connector (1) for detachably connecting cables, comprising at least one housing element (2) for receiving at least one insulating body (3) and at least one locking element (4) for detachable connection to a mating connector (5), wherein the housing element (2) accommodates at least one circumferential spring element (6) and wherein the spring element (6) is made of an electrically conductive material for connecting an electromagnetic shield, wherein the spring element (6) has at least one ring (8) held in a circumferential recess (7) of the housing element (2) and at least one essentially axially extending wing (9),
**characterized in that**
the spring element (6) has a number of wings (9) which is identical to the number of locking elements (4), wherein the number is greater than or equal to two and wherein the wings (9) of the spring element (6) and the locking elements (4) alternate circumferentially on the circumference of the housing element (2).

2. Circular connector (1) according to claim 1
**characterized in that**
the wing (9) is aligned opposite to the plugging direction (R_{S}) of the circular plug connector (1), so that the ring (8) points in the direction of the mating connector (5).

3. Circular connector (1) according to one of the preceding claims
**characterized in that**
the wing (9) has at least one concave curvature which runs essentially outside an imaginary cylinder whose base area is formed by the inner diameter (d_{I}) of the ring (8).

4. Circular connector (1) according to one of the preceding claims
**characterized in that**
the wing (9) has at least one concave curvature whose maximum deflection runs essentially outside an imaginary cylinder whose base area is formed by the outer diameter (d_{A}) of the ring (8).

5. Circular connector (1) according to one of the preceding claims
**characterized in that**
the spring element (6) is in electrically conductive connection with the housing element (2) at least through the ring (8) and is in electrically conductive connection with the mating connector (5) at least with a deflection of the wing (9).

6. Circular connector (1) according to one of the preceding claims
**characterized in that**
the spring element (6) is in electrically conductive connection with the housing element (2) at least through the ring (8) and at least one end region of the wing (9) and is in electrically conductive connection with the mating connector (5) at least when the wing (9) is deflected.

7. Circular connector (1) according to one of the preceding claims
**characterized in that**
the spring element (6) has at least one ring (8) whose wing (9) is formed at an angle of at least 60° to the plugging direction (R_{S}) on the ring (8).

8. Circular connector (1) according to one of the preceding claims
**characterized in that**
the spring element (6) is arranged in a recess (7) in the housing element (2), wherein the ring (8) is inserted in a further recess (7') in the housing element (2).

## Revendications

1. Connecteur à fiche ronde (1), pour le raccordement amovible de câbles, présentant au moins un élément de boîtier (2) pour recevoir au moins un corps isolant (3) et au moins un élément de verrouillage (4) pour le raccordement amovible à un connecteur de contre-fiche (5), dans lequel l'élément de boîtier (2) reçoit au moins un élément de ressort (6) périphérique et dans lequel l'élément de ressort (6) est fabriqué en un matériau électriquement conducteur pour relier un blindage électromagnétique,
dans lequel l'élément de ressort (6) présente au moins une bague (8) maintenue dans un renfoncement périphérique (7) de l'élément de boîtier (2) et au moins une ailette (9) s'étendant sensiblement axialement,
**caractérisé en ce que**
l'élément de ressort (6) présente un nombre d'ailettes (9) qui est identique au nombre d'éléments de verrouillage (4), dans lequel le nombre est supérieur ou égal à deux et dans lequel les ailettes (9) de l'élément de ressort (6) et les éléments de verrouillage (4) alternent sur toute la périphérie de l'élément de boîtier (2).

2. Connecteur à fiche ronde (1) selon la revendication 1,
**caractérisé en ce que**
l'ailette (9) est orientée dans le sens opposé à la direction enfichage (R_{S}) du connecteur à fiche ronde (1) si bien que la bague (8) pointe en direction du connecteur de contre-fiche (5).

3. Connecteur à fiche ronde (1) selon l'une quelconque des revendications précédentes,
**caractérisé en ce que**
l'ailette (9) présente au moins un bombement concave qui s'étend sensiblement à l'extérieur d'un cylindre imaginaire dont la surface de base est formée par le diamètre intérieur (di) de la bague (8).

4. Connecteur à fiche ronde (1) selon l'une quelconque des revendications précédentes,
**caractérisé en ce que**
l'ailette (9) présente au moins un bombement concave dont la déviation la plus élevée s'étend sensiblement à l'extérieur d'un cylindre imaginaire dont la surface de base est formée par le diamètre extérieur (d_{A}) de la bague (8).

5. Connecteur à fiche ronde (1) selon l'une quelconque des revendications précédentes,
**caractérisé en ce que**
l'élément de ressort (6) est en liaison électriquement conductrice au moins par la bague (8) avec l'élément de boîtier (2) et est en liaison électriquement conductrice au moins avec une déviation de l'ailette (9) avec le connecteur de contre-fiche (5).

6. Connecteur à fiche ronde (1) selon l'une quelconque des revendications précédentes,
**caractérisé en ce que**
l'élément de ressort (6) est en liaison électriquement conductrice au moins par la bague (8) et au moins une zone d'extrémité de l'ailette (9) avec l'élément de boîtier (2) et est en liaison électriquement conductrice au moins avec une déviation de l'ailette (9) avec le connecteur de contre-fiche (5).

7. Connecteur à fiche ronde (1) selon l'une quelconque des revendications précédentes,
**caractérisé en ce que**
l'élément de ressort (6) présente au moins une bague (8) dont l'ailette (9) est disposée sur la bague (8) de manière déformée d'au moins 60° dans le sens opposé à la direction d'enfichage (R_{S}).

8. Connecteur à fiche ronde (1) selon l'une quelconque des revendications précédentes,
**caractérisé en ce que**
l'élément de ressort (6) est disposé dans un renfoncement (7) dans l'élément de boîtier (2), dans lequel la bague (8) est insérée dans un autre renfoncement (7') dans l'élément de boîtier (2).
